# EUROPÄISCHE PATENTSCHRIFT

(11) **EP 0 236 793 B1**
(45) Veröffentlichungstag und Bekanntmachung des Hinweises auf die Patenterteilung: **24.05.1989**
(21) Anmeldenummer: 87102167.1
(22) Anmeldetag: 16.02.1987
(51) Int. Cl.: E05B 65/52

(54) **Klappschloss, speziell für Gepäck**
Pivoting closure, especially for luggage
Serrure à bascule, en particulier pour bagages

(30) Priorität: 26.02.1986 FR 8602654
(43) Veröffentlichungstag der Anmeldung: 16.09.1987
(73) Patentinhaber: RONIS S.A., F-92400 Courbevoie (FR)
(72) Erfinder: Quillet, Jean-Pierre, F-18200 St. Amant Montrond (FR)
(74) Vertreter: Cohausz & Florack Patentanwälte

(56) Entgegenhaltungen:
- EP-A- 0 084 781
- GB-A- 2 077 344

## Beschreibung

Die Erfindung betrifft ein Schloß mit einer Kippvorrichtung, die sich auf einem Sockel dreht, wobei die Kippvorrichtung ein drehbares Federgehäuse trägt, das zur Verriegelung durch einen Schlüssel in den verschlossenen Zustand gebracht wird, wobei die Kippvorrichtung außerdem einen Riegel trägt, der mit einer Schließklappe des beweglichen, zu verschließenden Teiles zusammenwirkt, und wobei elastische Mittel vorgesehen sind, um die Kippvorrichtung im offenen und geschlossenen Zustand zu halten.

Ein solches Schloß ist als französisches Patent Nr. 8200341 bereits bekannt und unter der Nr. 2519527 veröffentlicht. In diesem früheren Patent wird der Verschluß der Kippvorrichtung durch eine halbe Drehung des Federgehäuses erreicht, bei dem ein Exzenter im Verschlußzustand in Anschlag auf einen Teil des Sockels kommt.

Dieses bereits bekannte Schloß, das von einer großen Einfachheit und einer hohen Robustheit ist, weist jedoch den Nachteil auf, daß eine Drehung von 180_{°} für den Verschluß bzw. die Öffnung erforderlich ist, wobei überdies der Zustand des Schlosses nicht sichtbar ist.

Aus der GB-A 2 077 344 ist ein Schloss mit einer abgeflachten Verlängerung 9 bekannt. Die Verlängerung bewegt sich innerhalb eines kreisförmigen Schlitzes. Wie auch beim übrigen Stand der Technik wird auch hier ein abgeflachtes Teil nur zur Verbindung von Drehbewegungen benutzt.

Der vorliegenden Erfindung liegt die Aufgabe zugrunde, ein neues Schloß der eingangs genannten Art zu schaffen, bei welchem das Verschließen bzw. Aufschließen sich durch einfache Drehungen in einem vorbestimmten Winkel durchführen läßt und bei dem der Zustand des Schlosses durch die Position des Federgehäuses sichtbar ist.

Diese Aufgabe wird erfindungsgemäß dadurch gelöst, daß das Federgehäuse an seinem dem Schlüsselloch gegenüberliegenden Ende durch eine abgeflachte Verlängerung begrenzt ist, wobei sich die Verlängerung mit geringem Spiel in einer unbeweglichen koaxialen Zylinderlaufbuchse dreht, die einen diametralen Einschnitt mit einer größeren Breite als die Breite der Verlängerung aufweist.

Wenn die Verengung nicht in einer Linie mit dem diametralen Einschnitt liegt, ist die Kippvorrichtung dadurch verschlossen, daß die Verlängerung durch ihre Verbindung zur Zylinderlaufbuchse nicht aufklappen kann. Sobald die Verengung in einer Linie mit dem diametralen Einschnitt liegt, ist die Kippvorrichtung hingegen frei.

Vorzugsweise ist der Winkel zwischen der aufgeschlossenen und der verschlossenen Position des Federgehäuses 90_{°}, wobei jede dieser Positionen das Herausziehen des Schlüssels in bekannter Weise zuläßt.

Die Erfindung wird leicht durch das Lesen der folgenden Beschreibung in Verbindung mit der anliegenden Zeichnung verständlich, bei der:
Fig. 1 die seitliche Ansicht des Schlosses im verschlossenen Zustand gemäß einem Ausführungsbeispiel der Erfindung,
Fig. 2 die Draufsicht auf das Schloß von Fig. 1 im verschlossenen Zustand,
Fig. 3 einen Schnitt entsprechend der Linie 111-111 der Fig. 1 im verschlossenen Zustand,
Fig. 4 analog zur Fig. 3 diese im aufgeschlossenen Zustand,
Fig. 5 eine seitliche Ansicht des Schlosses im geöffneten Zustand mit teilweisem Aufriß und
Fig. 6 einen Schnitt entlang der Linie VI-VI der Fig. 1 zeigt.

Das Schloß besteht aus einer Kippvorrichtung (Wippe) 1, die sich auf einem Sockel 2 um eine Achse 3 des Sockels 2 dreht. Die Kippvorrichtung 1 trägt einen Riegel 4, der im verschlossenen Zustand gemeinsam mit dem Deckel des zu verschließenden Gepäcks in der Schließklappe 5 liegt.

Die Kippvorrichtung 1 trägt weiterhin ein Federgehäuse 6 mit einem Schlüsselloch 7 und endet in einer Verlängerung 8, die in Form eines Schraubenziehers abgeflacht ist. Die Verlängerung 8 kann sich im verschlossenen Zustand um ihre Achse drehen, wenn das Federgehäuse 6 sich in einer koaxialen Zylinderlaufbuchse 9 des Sockels 2 mit einem geringen Spiel dreht. Die Zylinderlaufbuchse 9 hat einen diametralen Einschnitt 10, der breiter ist als der der Verlängerung 8.

In der verschlossenen Position (Fig. 3) kann die Kippvorrichtung 1 sich wegen der koaxialen Anordnung des geraden Teils in Form des Schraubenziehers 8 und der Zylinderlaufbuchse 9 nicht um die Achse 3 drehen. Die Schließklappe 5 wird durch den Riegel 4 blockiert. Im aufgeschlossenen Zustand (Fig. 4 und 5) ermöglicht das gerade Teil in Form des Schraubenziehers 8, das in einer Linie mit dem Einschnitt 10 liegt, das Klappen der Kippvorrichtung 1 entsprechend dem Pfeil F und die Befreiung der Schließklappe 5.

Um die Kippvorrichtung 1 in beiden Positionen stabil zu halten, befindet sich ein Querschlitten 11, der durch eine Feder 12 zurückgehalten wird, auf dem Sockel 2, und sein freies konisches Ende 13 wirkt in verschlossener Position mit einer Queröffnung 14 der Kippvorrichtung 1 zusammen. In geöffnetem Zustand der Kippvorrichtung 1 liegt das konische Ende 13 des Schlittens 11 auf der Kante 15 der Kippvorrichtung 1 auf (Fig. 5).

## Patentansprüche

1. Schloß mit einer Kippvorrichtung (1), die sich auf einem Sockel (2) dreht, wobei die Kippvorrichtung (1) ein drehbares Federgehäuse trägt, das zur Verriegelung durch einen Schlüssel in den verschlossenen Zustand gebracht wird, wobei die Kippvorrichtung (1) außerdem einen Riegel (4) trägt, der mit einer Schließklappe (5) des beweglichen, zu verschließenden Teiles zusammenwirkt, und wobei elastische Mittel vorgesehen sind, um die Kippvorrichtung (1) im offenen und geschlossenen Zustand zu halten, dadurch gekennzeichnet, daß das Federgehäuse (6) an seinem dem Schlüsselloch (7) gegenüberliegenden Ende durch eine abgeflachte Verlängerung (8) begrenzt ist, wobei sich die Verlängerung (8) mit geringem Spiel in einer unbeweglichen koaxialen Zylinderlaufbuchse (9) dreht, die einen diametralen Einschnitt (10) mit einer größeren Breite als die Breite der Verlängerung (8) aufweist.

2. Schloß nach Anspruch 1, dadurch gekennzeichnet, daß der Winkel zwischen der unverschlossenen Position des Federgehäuses (6) und der verschlossenen Position 90 Grad beträgt, wobei in jeder dieser Positionen der Schlüssel auf bekannte Weise herausziehbar ist.

3. Schloß nach einem der Ansprüche 1 und 2, dadurch gekennzeichnet, daß ein Querschlitten (11), der durch eine Feder (12) zurückgehalten wird und sich auf dem Sockel (2) befindet, in verschlossener Position der Kippvorrichtung (1) durch sein konisches Ende (13) mit einer Queröffnung (14) der Kippvorrichtung (1) und in geöffneter Position der Kippvorrichtung (1) mit der Kante (15) der Kippvorrichtung (1) zusammenwirkt.

## Claims

1. A lock with a pivoting device (1) which rotates on a base (2) wherein the pivoting device (1) carries a rotatable spring casing (6) which is brought into the closed state by a key for locking purposes, wherein the pivoting device (1) also carries a bolt (4) which cooperates with a closure flap (5) of the moving part which is to be closed, and wherein elastic means are provided for keeping the pivoting device (1) in the open and closed state, characterised in that the spring casing (6) is limited at its end opposed to the keyhole (7) by a flattened extension (8), wherein the extension (3) rotates with slight clearance in a stationary coaxial cylindrical bushing (9) having a diametral incision (10) which is wider than the extension (8).

2. A lock according to claim 1, characterised in that the angle between the unclosed position of the spring casing (6) and the closed position is 90 degrees, and the key can be removed in known manner in any of these positions.

3. A lock according to one of claims 1 and 2, characterised in that a transverse slider (11) which is retained by a spring (12) and is located on the base (2), cooperates, in the closed position of the pivoting device (1), through the conical end (13) thereof, with a transverse opening (14) in the pivoting device (1) and, in the open position of the pivoting device (1), with the edge (15) of the pivoting device (1).

## Revendications

1. Serrure avec une bascule (1) qui pivote sur une embase (2), la bascule (1) portant un barillet rotatif (6) qui est commandé par une clé pour amener en position de fermeture, la bascule (1) portant en outre un pêne (4) qui coopère avec une gâche (5) de la partie mobile à verrouiller, et des moyens élastiques étant prévus pour maintenir la bascule (1) en positions ouverte et fermée, caractérisée par le fait que le barillet (6) est terminé, à son extrémité opposée au trou de clé (7), par un prolongement aplati (8), le prolongement (8) pivotant à faible jeu dans un chemise cylindrique coaxiale fixe (9) qui comporte une fente diamétrale (10) de largeur supérieure à la largeur dudit prolongement (8).

2. Serrure selon la revendication 1, caractérisée par le fait que l'angle entre la position de déverrouillage du barillet (6) et la position de verrouillage est de 90_{°}, chacune de ces positions permettant, de manière connue, l'extraction de la clé.

3. Serrure selon l'une des revendications 1 et 2, caractérisée par le fait qu'un coulisseau transversal (11) qui est rappelé par un ressort (12) et est logé dans l'embase (2), coopère par son extrémité conique (13) avec un trou transversal (14) de la bascule (1) en position de fermeture de la bascule (1), et avec l'arête (15) de la bascule (1) en position d'ouverture de la bascule (1).
